# EUROPÄISCHE PATENTANMELDUNG

(11) **EP 0 959 200 A1**
(43) Veröffentlichungstag der Anmeldung: **24.11.1999**
(21) Anmeldenummer: 99109596.9
(22) Anmeldetag: 14.05.1999
(51) Int. Cl.: E04G 21/18

(54) **Vorrichtung zur Ausrichtung von Bauelementen**

(30) Priorität: 18.05.1998 DE 19822212
(71) Anmelder: Wassermann, Heinz-Wilhelm, 21712 Grossenwörden (DE)
(72) Erfinder: Wassermann, Heinz-Wilhelm, 21712 Grossenwörden (DE)
(74) Vertreter: Klickow, Hans-Henning

(57) **Zusammenfassung**

Die Vorrichtung dient zur Ausrichtung von Bauelementen mittels mindestens eines Richtelementes (3). Die Bauelementen werden als Außenwandschale (2) vor einer bereits erstellten Innenwandschale (1) errichtet. Das Richtelement (3) ist aus einem mit der Innenwandschale (1) verbindbaren Halterahmen (4), einer auf dem Halterahmen (4) fixierbaren Schichtenschiene (5), sowie zwei Schnurbefestigungsstangen (6) ausgebildet.

## Beschreibung

Die Erfindung betrifft eine Vorrichtung zur Ausrichtung von Bauelementen mittels eines Richtelementes, wobei die Bauelemente als Außenwandschale vor einer bereits erstellten Innenwandschale errichtet wird.

Derartige Außenwandschalen können beispielsweise als Mauerwerk, Verklinkerung oder Verkleidung ausgeführt werden, so daß es insbesondere erforderlich ist, sowohl die erforderliche horizontale und vertikale Ausrichtung der Bauelemente zu gewährleisten als auch für einen gleichmäßigen Schichtenabstand zu sorgen.

Ein üblicher Arbeitsablauf wird derart durchgeführt, daß zunächst Pflöcke in den Erdboden eingeschlagen und mit Brettern oben an der Innenwandschale fixiert werden. Über weitere Hilfsbretter wird anschließend eine Montagekante bereitgestellt, die zur Halterung von Ausrichtschnüren verwendet werden kann. Es erfolgt dabei sowohl eine lotrechte Ausrichtung mit Hilfe von Vertikalschnüren als auch eine waagerechte Ausrichtung durch Horizontalschnüre. Über Stiftmarkierungen an den Hilfsbrettern werden die Schichtenabstände festgelegt.

Eine weitere Möglichkeit besteht darin, daß ein Maurer zwei gegenüberliegende Ecken mit der Wasserwaage aus einzelnen Bauelementen herstellt und so eine Flucht für die zu erstellende Wand schafft. Anschließend wird mittels festzuklemmender Schienen aus Stahl oder Holz an dieser bereitgestellten Ecke eine Lotausrichtung nach oben in der Verlängerung der Ecke erstellt.

Diese bisherigen Arbeitsweisen führen zu einem relativ hohen Arbeitsaufwand und sömit zu Arbeitskosten.

Aufgabe der vorliegenden Erfindung ist es, eine Vorrichtung der einleitend genannten Art derart zu konstruieren, daß die erforderlichen Ausrichtarbeiten mit hoher Genauigkeit sowie mit geringem Arbeitsaufwand durchführbar sind.

Diese Aufgabe wird erfindungsgemäß dadurch gelöst, daß das Richtelement aus einem mit der Innenwandschale verbindbaren Halterahmen, einer auf dem Halterahmen fixierbaren Schichtenschiene sowie zwei Befestigungsstangen ausgebildet ist.

Durch die Kombination aus dem Halterahmen, der Schichtenschiene sowie den Befestigungsstangen wird eine Vorrichtung bereitgestellt, die mit äußerst geringem Arbeitsaufwand im Bereich der Innenschale fixierbar ist und mit der die erforderliche Ausrichtung der Bauelemente relativ zueinander in einfacher Weise vorgenommen werden kann. Die Vorrichtung kann von einer Person montiert und ausgerichtet werden, so daß nach Eintreffen der Maurerkolonne in kürzester Zeit mit den eigentlichen Maurerarbeiten begonnen werden kann.

Zur Unterstützung einer Vertikalausrichtung der zu erstellenden Außenwandschale wird vorgeschlagen, daß die Betestigungsstangen die Schichtenschiene überkragen.

Insbesondere ist daran gedacht, daß von den Befestigungsstangen eine Vertikalschnur gehaltert ist.

Zur Erreichung der erforderlichen lotrechten Ausrichtung ist vorgesehen, daß der Halterahmen relativ zur Innenwandschale ausrichtbar ist.

Eine Entkoppelung der unterschiedlichen Ausrichtschritte kann dadurch erfolgen, daß die Schichtenschiene relativ zum Halterahmen ausrichtbar ist.

Eine einfache Vorgabe des Schichtenabstandes kann dadurch erfolgen, daß auf der Schichtenschiene ein Markierungsband angeordnet ist.

Eine typische Montagesituation besteht darin, daß zwei Richtelemente einander gegenüberliegend angeordnet sind.

Die Horizontalausrichtung der zu erstellenden Mauerwerksschichten wird dadurch unterstützt, daß jedes der Richtelemente mindestens eine Schnurbefestigung zur Halterung einer Horizontalschnur aufweist.

Eine einfache Montage wird dadurch unterstützt, daß der Halterahmen auf die Innenwandschale aufschraubbar ist.

Zur Ermöglichung einer Fixierung im Bereich von Fenster- oder Türausnehmungen sowie zur Berücksichtigung von Mauerwerksvorsprüngen oder -stürzen wird vorgeschlagen, daß der Halterahmen mittels einer Vertikalschiene in einer Ausnehmung der Innenwandschale verspannbar ist.

In der Zeichnung sind Ausführungsbeispiele der Erfindung schematisch dargestellt. Es zeigen:
- Figur 1:: eine Seitenansicht von zwei im Bereich einer Innenwandschale angeordneten Richtelementen mit Horizontal- und Vertikalschnüren sowie bereits teilweise fertiggestelltem Mauerwerk,
- Figur 2:: einen Horizontalschnitt gemäß Schnittlinie II-II in Figur 1,
- Figur 3:: eine Darstellung eines Richtelementes, das mit einem in Mauerausnehmungen verspannbaren Halterahmen versehen ist,
- Figur 4:: mehrere Darstellungen in unterschiedlichen Blickrichtungen eines Abstandhalters für Einzelsteinelemente,
- Figur 5:: eine Seitenansicht einer Schablone zum Festlegen von Befestigungspunkten für den Halterahmen,
- Figur 6:: zwei Darstellungen bei unterschiedlichen Blickrichtungen des Halterahmens,
- Figur 7:: eine vergrößerte Darstellung der Einzelheit VII in Figur 6,
- Figur 8:: einen Horizontalschnitt gemäß Schnittlinie VIII-VIII in Figur 6,
- Figur 9:: einen Querschnitt gemäß Schnittlinie IX-IX in Figur 8,
- Figur 10:: Darstellungen einer mit einem Markierungsband versehenen Schichtenschiene,
- Figur 11:: eine vergrößerte Darstellung der Einzelheit XI in Figur 10,
- Figur 12:: eine vergrößerte Darstellung der Einzelheit XII in Figur 10 bei verschiedenen Blickrichtungen,
- Figur 13:: eine Seitenansicht eines Schnurhalters, der im Bereich der Schichtenschiene gehaltert ist,
- Figur 14:: eine Darstellung der Anordnung nach Figur 13 gemäß Blickrichtung XIV,
- Figur 15:: eine Darstellung der Anordnung nach Figur 13 gemäß Blickrichtung XV,
- Figur 16:: eine Darstellung eines im Bereich einer Mauerausnehmung verspannten Halterahmens,
- Figur 17:: eine vergrößerte Darstellung der Einzelheit XVII gemäß Figur 16,
- Figur 18:: eine vergrößerte Darstellung der Einzelheit XVIII gemäß Figur 16,
- Figur 19:: eine vergrößerte Darstellung der Schablone zum Festlegen der Befestigungspunkte für den Halterahmen,
- Figur 20:: eine Anordnung der Abstandshalter gemäß Figur 4 im Bereich eines Mauerwerkes mit Einzelsteinelementen im Eckbereich, und
- Figur 21:: eine Darstellung eines Klemmelementes zur Fixierung der Schichtenschienen im Bereich des Halterahmens.

Gemäß der Austührungsform in Figur 1 ist vorgesehen, im Bereich einer bereits vorhandenen Innenwandschale (1) zur Ausrichtung einer zu erstellenden Außenschale (2) Richtelemente (3) zu verwenden.

Jedes der Richtelemente (3) besteht aus einem Rahmen (4), einer Schichtenschiene (5) sowie Schnurbefestigungsstangen (6). Die Schnurbefestigungsstangen (6) sind zur Halterung einer Vertikalschnur (7) vorgesehen. Zusätzlich sind Schnurbefestigungen (8) verwendet, die jeweils zwischen zwei Richtelementen (3) eine Horizontalschnur (9) spannen.

Der Halterahmen (4) ist bei der in Figur 1 dargestellten Montagesituation mit Rahmensockeln (10) im Bereich der Innenwandschale (1) verschraubt. Die Rahmensockel (10) tragen Querverstrebungen (11), die mit einer Vertikalschiene (12) des Halterahmens (4) verbunden sind.

Die Vertikalschnur (7) wird derart lotrecht ausgerichtet, daß sie mit einem geringen Abstand zu einer seitlichen Begrenzung der zu erstellenden Außenschale (2) verläuft. Die Horizontalschnur (9) wird derart angeordnet, daß sie einer jeweiligen Schichtenlage des zu erstellenden Mauerwerkes bzw. der zu verwendenden Bauelemente entspricht.

Aus der Darstellung in Figur 2 ist erkennbar, daß die Querverstrebungen (11) schräg verlaufen und über Versteifungen (13) abgestützt sind. Ebenfalls ist erkennbar, daß Halterungen (14) für die Schnurbefestigungsstangen (6) entlang der Schichtenschienen (5) verschieblich und an vorgebbaren Stellen fixierbar sind. Die Fixierung kann beispielsweise mit Hilfe von Flügelschrauben durchgeführt werden.

Figur 3 zeigt eine Ausführungsform, bei der der Halterahmen (4) mittels einer Spannschiene (15) im Bereich von Mauerausnehmungen fixiert werden kann. Das Verspannen kann beispielsweise durch herausdrehbare Schraubenelemente erfolgen. Zur Erleichterung einer vertikalen Positionierung der Schnurbefestigung (8) auf Höhe einer jeweiligen Horizontalfuge ist auf der Schichtenschiene (5) ein Markierungsband (16) aufgebracht. Das Markierungsband (16) weist vorzugsweise eine Strichteilung im Abstand der jeweiligen Fugen auf. Ebenfalls ist daran gedacht, das Markierungsband (16) beschriftungsfähig auszuführen. Es können nach Bedarf unterschiedliche Markierungsbänder (16) mit jeweils an die Steinbemaßungen sowie die Fugendichte angepaßten Strichteilungen eingesetzt werden.

Bei der in Figur 3 dargestellten Ausführungsform sind zur Ermöglichung einer vertikalen Positionierung der Schichtenschiene (5) relativ zum Halterahmen (4) Längsschlitze vorgesehen. Grundsätzlich ist es aber auch hier möglich, eine Halterung über Schellen oder Muffen vorzunehmen, die am Ort der vorgesehenen Fixierung über Schrauben verspannbar sind. Diese zuletzt genannte Ausführungsform ist in der Regel fertigungstechnisch einfacher herstellbar.

In Figur 4 ist ein Distanzelement (17) dargestellt, das im Bereich von Einzelsteinelementen zum Einsatz kommt, die in Eckbereichen der zu erstellenden Außenschale (5) beabstandet angeordnet werden. Das Distanzelement (17) besteht im wesentlichen aus einem Vertikalelement (18) sowie zwei Tragelementen (19).

Figur 5 zeigt eine Schablone (20) mit Markierungen (21). Die Schablone (20) dient zum Festlegen der Betestigungspunkte für den Halterahmen (4). Die Markierungen (21) können beispielsweise als Einkerbungen oder Bohrungen ausgeführt sein.

Figur 6 zeigt in weiteren Ansichten den Halterahmen (4) mit Rahmensockeln (10) sowie Querverstrebungen (11).

Bei der vergrößert dargestellten Einzelheit in Figur 7 ist wiederum eine Ausführungsform dargestellt, bei der im Bereich der zu positionierenden Schichtenschienen (5) Längsschlitze vorgesehen sind, um die Schichtenschienen (5) relativ zu einem Befestigungsbolzen in vertikaler Richtung verschieben zu können. Der Befestigungsbolzen greift dabei in die in Figur 7 dargestellte Halterungsmutter (22) ein. Wie bereits ausgeführt, kann statt der Verwendung von Längsschlitzen und Halterungsmuttern (22) aber auch eine verschiebliche Klemmfixierung verwendet werden.

Figur 8 zeigt noch einmal in einer vergrößerten Darstellung die Anordnung von Querverstrebung (11) und Versteifung (13) des Halterahmens (4). In Figur 9 ist zu erkennen, daß im Bereich der Rahmensockel (10) schlitzartige Ausnehmungen (23) angeordnet sind, um nach einer Verschraubung im Bereich der Innenschale (1) und vor einem endgültigen Festziehen der Verschraubung eine Justierung durchführen zu können.

Figur 10 zeigt in einer vergrößerten Darstellung die Anordnung des Markierungsbandes (16) im Bereich der Schichtenschiene (5).

Figur 11 zeigt in vergrößerter Darstellung die Ausbildung der Schichtenschiene (5) bei Verwendung eines Längsschlitzes als Alternative zur Konstruktion mit verschieblichen Klemmelementen.

In Figur 12 ist in verschiedenen Darstellungen die Schnurbefestigung (8) zur Halterung der Vertikalschnur (7) abgebildet. Es ist erkennbar, daß die Schnurbefestigung (8) im wesentlichen als ein Reiter (24) ausgebildet ist, der über eine Flügelschraube (25) fixierbar ist. Zur Befestigung der Vertikalschnur (7) ist der Reiter (24) mit Haltestiften (26) versehen. Zur Unterstützung einer Verschieblichkeit weist der Reiter (24) eine Gestaltung entsprechend einem U-Profii auf. Die Handhabbarkeit kann bei einer Draufsicht durch eine Gestaltung entsprechend einem H-Profil unterstützt werden.

Figur 13 zeigt die Anordnung der Schnurbefestigungsstange (6) im Bereich der Schichtenschiene (5). Durch eine entsprechende Führung ist die Schnurbefestigungsstange (6) sowohl in ihrer Längsrichtung als auch quer zu ihrer Längsrichtung relativ zur Schichtenschiene (5) positionierbar. Aus Figur 14 ist erkennbar, daß eine Fixierung in der vorgesehenen Positionierung ebenfalls über eine Verklemmung mittels einer Flügelschraube (27) erfolgen kann. Es ist dabei sowohl eine Flügelschraube (27) für eine Fixierung in Längsrichtung der Schnurbefestigungsstange (6) als auch eine weitere Flügelschraube (27) für die Fixierung quer zur Längsrichtung der Schnurbefestigungsstange (6) vorgesehen.

Figur 15 veranschaulicht nochmals das Befestigungs- und Fixierungsprinzip der Schnurbefestigungsstange (6). Es ist aus dieser Darstellung insbesondere erkennbar, daß die Schnurbefestigungsstange (6) innerhalb einer Hülse (28) geführt ist, die ihrerseits wiederum mit einer Hülse (29) verbunden ist, die entlang der Schichtenschiene (5) verschieblich ist. Die jeweiligen Verschiebebewegungen können nach einem Lösen der Flügelschrauben (27) durchgeführt werden. Nach Erreichen der vorgesehenen Positionierung erfolgt durch ein Anziehen der Flügelschrauben (27) die örtliche Festlegung. An einem Ende der Schnurbefestigungsstange (6) ist eine Schnurhalterung (30) positioniert.

Aus der vergrößerten Darstellung in Figur 16 ist die Montagesituation eines Halterahmens (4) dargestellt, der unter Verwendung einer Vertikalschiene (12) zur Fixierung innerhalb einer Maueraussparung montiert wird.

Aus der Einzelheit in Figur 17 ist erkennbar, daß die Vertikalschiene (12) im Bereich eines Endes mit einer Andruckplatte (31) versehen ist. Aus der Darstellung in Figur 18 ist erkennbar, daß im Bereich des gegenüberliegenden Endes eine Basisplatte (32) vorgesehen ist, die über einen Verbindungsbolzen (33) in eine Gewindehalterung (34) eingreift. Durch ein Herausschrauben des Verbindungsbolzens (33) aus der Gewindehalterung (34) wird die wirksame Länge der Vertikalschiene (12) vergrößert und hierdurch wird eine Verspannung der Basisplatte (32) relativ zur Andruckplatte (31) hervorgerufen.

Figur 19 zeigt in einer vergrößerten Darstellung noch einmal die Schablone (20) mit Markierungen (21).

Figur 20 veranschaulicht die Anordnung der Distanzelemente (17) im Bereich der Außenschale (2). Durch die Tragelemente (19) der Distanzelemente (17) wird der vorgesehene Abstand der Einzelsteinelemente zueinander garantiert.

In Figur 21 sind verschiedene Varianten zur klemmenden Verbindung des Halterahmens (4) mit der Schichtenschiene (5) dargestellt. Diese Ausführungsform kann zum Einsatz kommen, wenn auf Längsschlitze verzichtet werden soll. Die Klemmhalterung besteht im wesentlichen aus einer Außenhülse (35), die eine Flügelschraube (36) trägt. Bei einem Anziehen der Flügelschraube (36) werden die Außenhülse (35), der Halterahmen (4) sowie die Schichtenschiene (5) gegeneinander verspannt.

Als Material für die Bauelemente kann beispielsweise Stahl verwendet werden. Zur Gewichtsverringerung ist auch an die Verwendung von Aluminium gedacht.

Zur Montage der Richtelemente (3) wird zunächst im Bereich der Innenwandschale (1) ein Lotriß hergestellt. Das Anreißmaß ergibt sich dabei aus der vorgesehen Dimensionierung der Luftschicht zwischen der Innenwandschale (1) und der Außenschale (2) sowie der Abmessungen der Verbindungssteine.

Nach Einbringen der Bohrungen mit Hilfe der Schablone (20) wird der Halterahmen (4) zunächst mit Hilfe der Befestigungsschrauben montiert und anschließend in zwei Richtungen lotrecht ausgerichtet. Anschließend wird durch ein Anziehen der Schrauben die Fixierung des Halterahmens (4) durchgeführt. Nachdem dann an der Schichtenschiene das für die verwendeten Steine erforderliche Markierungsband (16) aufgebracht wurde, wird die Schichtenschiene (5) am Halterahmen (4) montiert und ausgerichtet.

Nach einer Montage und Ausrichtung der Schnurbefestigungsstangen (6) wird die Vertikalschnur (7) gespannt. Nachdem auch das zweite Richtelement (3) in entsprechender Weise montiert wurde, kann zwischen den Richtelementen (3) die Horizontalschnur (9) gespannt werden.

Mit Hilfe der beschriebenen Richtelemente (3) ist es möglich, zwei gegenüberliegende Fluchten gleichzeitig herzustellen. Es werden hierbei vier Richtelemente (3) benötigt.

Alternativ zur Verwendung eines folienartigen Markierungsbandes (16) ist es möglich, unmittelbar auf die Schichtenschiene (5) Markierungen aufzubringen. Dies kann beispielsweise als Materialvertiefung oder als Farbauftrag erfolgen.

Alternativ zur Verwendung von Schnurbefestigungsstangen (6) ist auch möglich, im wesentlichen zu den Schnurbefestigungsstangen (6) baugleiche Haltestangen zu verwenden, die entlang der Schichtenschiene (5) positionierbar und festlegbar sind. Die Haltestangen haltern allerdings keine Vertikalschnur (7), sondern eine Anlagestange. Eine derartige Anlagestange bietet gegenüber der Verwendung einer Vertikalschnur (7) Vorteile, da auch bei einer eventuellen Einwirkung äußerer Einflüsse die lineare Ausrichtung beibehalten wird.

Grundsätzlich können von den Befestigungsstangen (6) Schnüre, Anschlagstangen oder andere Bauelemente gehaltert werden, die die gewählte Ausrichtungsflucht bereitstellen. Alternativ zu einer vorgegebenen lotrechten Ausrichtung ist es insbesondere auch möglich, durch entsprechende Positionierung der Bauelemente vorgewählte schräge Anordnungen zu definieren.

## Patentansprüche

1. Vorrichtung zur Ausrichtung von Bauelementen mittels eines Richtelementes, wobei die Bauelemente als Außenwandschale vor einer bereits erstellten Innenwandschale errichtet wird, dadurch gekennzeichnet, daß das Richtelement (3) aus einem mit der Innenwandschale (1) verbindbaren Halterahmen (4), einer auf dem Halterahmen (4) fixierbaren Schichtenschiene (5) sowie zwei Befestigungsstangen (6) ausgebildet ist.

2. Vorrichtung nach Anspruch 1, dadurch gekennzeichnet, daß die Befestigungsstangen (6) die Schichtenschiene (5) überkragen.

3. Vorrichtung nach Anspruch 1 oder 2, dadurch gekennzeichnet, daß von den Befestigungsstangen (6) eine Vertikalschnur (7) gehaltert ist.

4. Vorrichtung nach einem der Ansprüche 1-3, dadurch gekennzeichnet, daß der Halterahmen (4) relativ zur Innenwandschale (1) ausrichtbar ist.

5. Vorrichtung nach einem der Ansprüche 1-4, dadurch gekennzeichnet, daß die Schichtenschiene (5) relativ zum Halterahmen (4) ausrichtbar ist.

6. Vorrichtung nach einem der Ansprüche 1-5, dadurch gekennzeichnet, daß auf der Schichtenschiene (5) ein Markierungsband (16) angeordnet ist.

7. Vorrichtung nach einem der Ansprüche 1-6, dadurch gekennzeichnet, daß zwei Richtelemente (3) einander gegenüberliegend angeordnet sind.

8. Vorrichtung nach einem der Ansprüche 1-7, dadurch gekennzeichnet, daß jedes der Richtelemente (3) mindestens eine Schnurbefestigung (8) zur Halterung einer Horizontalschnur (9) aufweist.

9. Vorrichtung nach einem der Ansprüche 1-8, dadurch gekennzeichnet, daß der Halterahmen (4) auf die Innenwandschale (1) aufschraubbar ist.

10. Vorrichtung nach einem der Ansprüche 1-8, dadurch gekennzeichnet, daß der Halterahmen (4) mittels einer Vertikalschiene (9) in einer Ausnehmung der Innenwandschale (1) verspannbar ist.
